# EUROPÄISCHE PATENTSCHRIFT

(11) **EP 0 249 745 B1**
(45) Veröffentlichungstag und Bekanntmachung des Hinweises auf die Patenterteilung: **16.01.1991**
(21) Anmeldenummer: 87106989.4
(22) Anmeldetag: 14.05.1987
(51) Int. Cl.: E21B 19/07, E21B 19/15

(54) **Vorrichtung mit einem am Ende eines Rohres festklemmbaren Spider od.dgl.**
Apparatus with a spider for gripping the end of a pipe or the like
Dispositif avec pieuvre de retenue pour l'extrémité d'un tube ou similaire

(30) Priorität: 22.05.1986 DE 3617227
(43) Veröffentlichungstag der Anmeldung: 23.12.1987
(73) Patentinhaber: Wirth Maschinen- und Bohrgeräte-Fabrik GmbH, 41812 Erkelenz (DE)
(72) Erfinder: Wolters, Jakob, D-5144 Wegberg/Beeck (DE)
(74) Vertreter: Koscholke, Gotthold, Dr.-Ing.

(56) Entgegenhaltungen:
- DE-A- 3 617 227
- FR-A- 2 200 470
- US-A- 3 310 335
- US-A- 3 574 387
- US-A- 3 774 954
- US-A- 3 854 766
- US-A- 4 320 915
- US-A- 4 526 413
- US-A- 4 773 689

## Beschreibung

Die Erfindung bezieht sich auf eine Vorrichtung nach dem Oberbegriff des Anspruchs 1.

Aggregate, die üblicherweise als Spider oder auch als Elevatoren bezeichnet werden, werden am Ende eines Rohres angebracht, um mit diesem bestimmte Arbeitsoder Bewegungsvorgänge ausführen zu können. Insbesondere werden solche Spider in der Offshore-Technik benutzt, u.a. zu dem Zweck, um ein Rohr, das sich auf einem Schiff, einer Plattform od.dgl. befindet, aus einer waagerechten Lage aufzunehmen und hernach in senkrechter Position abzusenken und ggfs. in erheblicher Wassertiefe abzusetzen. Um den Spider wiederzugewinnen und neu verwenden zu können, muß dieser vom Rohr gelöst werden. Dazu dienende Vorrichtungen bzw. Verstellmittel zum Bewegen der Klemmschuhe od.dgl. sind mit einer auf dem Schiff oder einer Plattform befindlichen Versorgungs- und Steuereinrichtung durch Schläuche oder entsprechende Leitungswege verbunden. Wenn diese beschädigt werden oder brechen, ist normalerweise ein Lösen des Spiders vom Rohr nicht mehr oder nur mit unverhältnismäßig großem Aufwand möglich. Ein solcher Stand du Technik ist durch die US-A-4,320,915 bekannt geworden.

Aufgabe der Erfindung ist es, bestehenden Unzulänglichkeiten und Nachteilen zu begegnen und eine Möglichkeit zu schaffen, um einen Spider od.dgl. auch dann noch ohne großen Zeit-und Arbeitsaufwand von einem Rohr lösen zu können, wenn die erwähnte Leitungsverbindung aus irgendeinem Grunde ausfällt und nicht mehr wirksam werden kann. Dabei strebt die Erfindung auch eine vorteilhafte Ausbildung der Vorrichtung im einzelnen an. Weitere mit alledem zusammenhängende. Probleme, mit denen sich die Erfindung befaßt, ergeben sich aus der jeweiligen Erläuterung der aufgezeigten Lösung.

Die Erfindung sieht vor, daß am Spider selbst eine steuerbare Betätigungseinrichtung für die Verstellmittel der Klemmschuhe zumindest im Lösesinn derselben vorhanden ist, die ein Druckmittelsystem mit wenigstens einem Druckmittelspeicher aufweist.

Hierdurch ist es möglich, den Spider unabhängig vom Zustand der normalen Versorgung vom Rohr zu lösen und erneut einsetzbar zu machen.

Die Betätigungseinrichtung kann mittels eines von der Außenseite des Spiders zugänglichen Organs auslösbar oder steuerbar sein. Dieses Drgan kann ein Hebel, ein Knopf am Ende eines Zugelements od.dgl. sein, das mit einem entsprechenden Teil der Betätigungseinrichtung in Verbindung steht und auf dieses einwirken kann. Dadurch ist es möglich, auch von Hand die Klemmung des Spiders lösen zu können, z.B. in geringen Wassertiefen oder durch einen nur ganz kurzzeitigen Tauchereinsatz.

Mit besonderem Vorteil ist für die Betätigungseinrichtung eine Fernsteuerung vorgesehen. Insbesondere kommt dafür ein drahtloses Fernsteuersystem, namentlich ein akustisches System, in Betracht, obgleich auch eine von sonstigen Leitungswegen gesonderte Steuerleitung für eine Fernsteuerung nicht ausgeschlossen ist.

Die Betätigungseinrichtung weist vorteilhaft ein Steuerventil auf, das eine Sperrstellung und wenigstens eine weitere Stellung hat, in der die Verstellmittel im Lösesinn betätigbar sind. Ein solches Steuerventil kann durch ein Organ am Spider und/oder durch Fernsteuerung verstellbar sein. Zweckmäßig sind beide Möglichkeiten vorhanden.

In weiterer Ausgestaltung der Vorrichtung weist die Betätigungseinrichtung ein zweites Steuerventil auf, das eine Sperrstellung und wenigstens eine weitere Stellung hat, in der die Verstellmittel für die Klemmschuhe od.dgl. im Klemmsinn betätigbar sind. Es ist dadurch dann auch die Möglichkeit gegeben, den Spider nicht nur unabhängig vom Zustand der normalen Betriebsversorgung vom Rohr zu lösen, sondern ihn auch unabhängig mit einem Rohr zu verspannen.

Die Erfindung kommt mit besonderem Vorteil für sog. Innen-Spider in Betracht, die im Rohrinneren geklemmt werden. Sie kann weiterhin aber auch für andere Spider in Frage kommen, beispielsweise solche, die von außen am Rohr geklemmt werden. Die Erfindung schließt somit verschiedene derartige Spiderbauarten ein.

Weitere Einzelheiten, Merkmale und Vorteile der Erfindung ergeben sich aus der nachstehenden Erläuterung von Ausführungsbeispielen, aus der zugehörigen Zeichnung und aus den Ansprüchen. Es zeigen:
Fig. 1 einen sog. Spider gemäß der Erfindung, teils in Ansicht, teils im Längsschnitt,
Fig. 2 eine Draufsicht zu Fig. 1,
Fig. 3 ein Spannelement in auseinandergezogener Darstellung und
Fig. 4 ein Schaltbild der Vorrichtung.

Bei dem in Fig. 1 und 2 dargestellten Aggregat handelt es sich um einen Innen-Spider oder Elevator, der in seiner Gesamtheit mit der Zahl 1 bezeichnet ist und in das Innere eines Rohres R vom Ende desselben her einführbar und mit diesem verspannbar ist. Mit der Zahl 2 ist ein Aufnahmearm bezeichnet, an dem ein Hebezeug angreifen kann, um den Spider mit dem Rohr aus einer horizontalen Position des letzteren anzuheben, um das Rohr in eine vertikale Lage zu überführen. In dieser kann der Spider 1 an einer Anhängeöse 3 von einem weiteren Hebezeug, Kran od.dgl. ergriffen werden, derart, daß der Spider 1 mit dem von ihm gehaltenen Rohr R in eine gewünschte Tiefe niedergelassen werden kann.

Der Spider 1 weist ein Gehäuse oder Traggestell 4 auf, das über den Umfang verteilte Führungsleisten 5 hat, zwischen denen Öffnungen 6 zum Durchtritt von Spannelementen oder Klemmschuhen 7 vorgesehen sind.

In inneren Führungen 8 des Gehäuses 4 ist ein Innenkörper 9 axial um einen begrenzten Betrag verschiebbar. Eine hydraulische Zylinder-Kolben-Einheit 10 ist am Zylinderende durch einen Zapfen 11 mit dem Gehäuse 4 und mit dem Kolbenstangenende durch einen Zapfen 12 mit einem am Innenkörper 9 befestigten Joch 13 verbunden. Zu-und Abführleitungen für das Druckmittel zur Betätigung der Einheit ID sind mit den Zahlen 14 und 15 bezeichnet.

Der Innenkörper 9 weist für jeden Klemmschuh 7 ein mit einer Schrägfläche 17 versehenes Betätigungsstück 16 auf. Jeder Klemmschuh 7 ist auf seiner radial inneren Seite mit einer Schrägfläche 18 von gleicher Neigung, z.B. 9°, versehen. Wie Fig. 3 erkennen läßt, kann der Klemmschuh aus mehreren Teilen bestehen, insbesondere auswechselbare Abstandsstücke 7a zur Veränderung des Spanndurchmessers, und äußere Klauen 7b enthalten.

Wird die Kolbenstange der Einheit 10 ausgefahren, erfährt der Innenkörper 9 eine Verschiebung relativ zum Gehäuse 4, wobei infolge der Schrägflächen 17 und 18 die Klemmschuhe nach außen bewegt und fest an die Innenseite des Rohres R angepreßt werden. Dadurch ist der Spider 1 fest mit dem Rohr R verspannt, so daß das Rohr in der gewünschten Weise mit Hilfe des Spiders gehandhabt werden kann. Die Verbindung zwischen dem Spider 1 und dem Rohr R kann durch entgegengesetzte Betätigung der Einheit 10 gelöst werden, wobei der Innenkörper 9 axial in das Gehäuse 4 hineingeschoben wird (in Fig. 1 nach unten) und sich die Klemmschuhe 7 vom Rohr lösen können. Ggfs. kann dabei noch eine Unterstützung durch Federkraft od.dgl. vorgesehen sein.

Die Zylinder-Kolben-Einheit 10 ist von einem Bedienungsstand od.dgl. steuerbar, der sich auf einem Schiff, auf einer Offshore-Plattform oder einer entsprechenden Einheit befinden kann. Hier können insbesondere diejenigen Teile eines Druckmittelsystems angeordnet sein, die in Fig. 4 in dem mit strichpunktierten Linien umgrenzten Bereich P dargestellt sind. Der zweite in Fig. 4 mit strichpunktierten Linien umgrenzte Bereich S gibt als Schema diejenigen Teile wieder, die zu dem Spider 1 gehören bzw. an diesem angeordnet sind. Die Zahlen 14 und 15 bezeichnen die Druckmittelleitungen, die von der Einheit P zu dem Spider S führen, wobei mit der Zahl 19 eine Windentrommel für die Leitungen 14 und 15 bezeichnet ist, so daß die Leitungen je nach der Absenktiefe des Spiders mit dem Rohr verlängert oder verkürzt werden können. Mit der Zahl 20 sind jeweils die lösbaren Anschlüsse oder Verbindungen der Leitungen 14, 15 mit den betreffenden Einheiten bezeichnet.

Das Druckmittelsystem ist als hydraulisches System dargestellt. Es kann aber auch ein anderes Druckmittel verwendet werden. Eine von einem Elektromotor 21 angetriebene Pumpe 22 saugt Hydrauliköl aus einem Tank 23 an und fördert dieses über ein Rückschlagventil 24 in eine Druckleitung 25, die an ein 4/3-Wegeventil 26 angeschlossen ist. Von der Druckleitung 25 führt eine Zweigleitung 27 über ein Druckbegrenzungsventil 28 zum Tank 23. An das Wegeventil 26 ist außerdem eine Rückströmleitung 29 angeschlossen, die in den Tank 23 mündet, wobei in diesel Leitung ein Filter 30 vorgesehen sein kann. 3E bezeichnet ein Speichersystem.

In dem zum Spider 1 gehörenden Bereich S sind als Fortsetzung der Leitungen 14 und 15 Leitungen 34 und 35 vorgesehen, die jeweils über entsperrbare Rückschlagventile 31, 32 zu dem Ringraum 36 bzw. zu dem Vollraum 37 im Zylinder der Einheit 10 führen. Je nach der Einstellung des Ventils 26 kann deshalb entweder dem Ringraum 36 Druckmedium zugeführt werden, um den Kolben der Einheit 10 einzuziehen und dadurch die Klemmschuhe 7 (Fig. 1) zu lösen, wobei das Medium aus dem Vollraum 37 des Zylinders 33 abströmt, oder es kann umgekehrt dem Vollraum 37 Druckmedium zugeführt werden, um den Kolben im Zylinder 33 auszuschieben, um die Klemmung des Spiders 1 am Rohr R zu bewirken, wobei das Medium aus dem Ringraum 36 über die Leitungen 34,15, das Ventil 26 und die Leitung 29 zum Tank 23 zurückfließen kann. Die Einheit 10 ist so dimensioniert, daß bei entsprechender Druckmittelbeaufschlagung immer ein sicheres Lösen der Klemmschuhe gewährleistet ist.

Der Bereich S, d.h. die dem Spider 1 zugehörige Anordnung, enthält ein erstes Steuerventil 41 als 3/2-Wegeventil, das über eine Leitung 42 mit einem Behälter 43 und über eine Leitung 44 mit einem Druckmittelspeicher 45 verbunden ist. Der letztere besteht bei der Ausführung nach Fig. 4 aus drei parallelgeschaltete Speichereinheiten, kann aber auch durch eine Einheit gebildet sein. Der Druckmittelspeicher 45 kann über eine ein Rückschlagventil 46 enthaltende Leitung 47 aufgeladen werden, die von der Leitung 35 abzweigt.

Der Ringraum 36 des Zylinders 33 und dessen Vollraum 37 sind über entsperrbare Rückschlagventile 48, 49 mit Leitungen 51 und 52 verbunden, von denen die Leitung 51 an das Ventil 41 angeschlossen ist. Die Leitung 52 kann bei abgewandelter Ausführung des Ventils 41, wenn dieses z.B. als Vierwegeventil ausgebildet ist, auch zu diesem Ventil führen. Bei der dargestellten erweiterten Ausführung der Vorrichtung ist ein zweites Steuerventil 53 vorgesehen, und zwar ebenfalls ein 3/2-Wegeventil, an welches die Leitung 52 angeschlossen ist. Von den beiden anderen Anschlüssen dieses Ventils 53 ist der eine über eine Leitung 54 mit der Abflußleitung 42 und der andere über eine Leitung 55 mit der Speicherleitung 44 verbunden.

Das Steuerventil 41 kann einerseits mechanisch betätigt werden, und zwar mittels eines Hebels, Handknopfes 56 od.dgl., der am Spider 1 so angeordnet ist, daß er von dessen Außenseite erreichbar ist und somit von einem Bedienungsmann oder Taucher betätigt werden kann. Er ist über ein mechanisches Übertragungsorgan 57, z.B. eine Stange, eine Leine od.dgl. mit dem Ventil 41 verbunden.

Zum anderen kann das Ventil 41 auch fernbetätigt werden, insbesondere elektromagnetisch. Dazu dient eine Steuerleitung 58, die den elektromagnetischen Stellantrieb des Ventils 41 mit einem Empfangsgerät 5D verbindet, das auch eine Batterie od.dgl. als Stromversorgung enthält. Das Empfangsgerät 50 ist zur Aufnahme von Fernbedienungs-Signalen eingerichtet, die von einem Sendegerät 60 abgegeben werden, das an eine entsprechende Versorgungs- und Steuereinheit 61 von an sich bekannter Art angeschlossen ist, die sich an einem Bedienungsstand für die Vorrichtung befindet. Die Fernsteuerung mit Sender 60 und Empfänger 50 kann insbesondere als akustisches Fernsteuersystem ausgebildet sein. Sowohl hierbei als auch bei anderen Systemen kann durch entsprechende Wahl von Frequenzen eine Abgabe unterschiedlicher Signale für verschiedene Kommandos erfolgen und es können Kommandos auch in Form von verschlüsselten Signalen gegeben werden.

Das Empfangsgerät 50 ist außerdem durch eine Leitung 59 mit dem elektromagnetischen Stellantrieb des Ventils 53 verbunden.

Die Ventile 41 und 53 sind in der Ruhestellung gezeigt, d.h. in demjenigen Zustand, der dem normalen Arbeiten der Vorrichtung entspricht, wobei also die Betätigung der Zylinder-Kolben-Einheit 10 vom Bedienungsstand aus erfolgt, und zwar durch Betätigung des Ventils 26 und unter Benutzung der flexiblen Leitungen oder Schläuche 14, 15.

Tritt der Fall ein, daß z.B. bei tief ins Meer abgesenktem Rohr R mit dem Spider 1 die Leitungen 14, 15 durch äußere Einflüsse so beschädigt werden oder brechen, daß die Einheit 10 auf deisem Wege nicht mehr versorgt werden kann, so ist trotzdem mit Hilfe der vorstehend erläuterten Einrichtung noch ein Lösen der Klemmschuhe 7 und damit ein Trennen des Spiders 1 vom Rohr R möglich, so daß der Spider 1 hochgeholt und wiedergewonnen werden kann ohne daß es dazu eines besonderen Aufwandes bedarf.

Es braucht dazu lediglich vom Bedienungsstand aus an der Einrichtung 61 ein entsprechendes Signal ausgelöst werden, das vom Sender 60 über die drahtlose Übertragungsstrecke zum Empfänger 50 gelangt und eine Betätigung des Ventils 41 in die andere der beiden Stellungen bewirkt. Dadurch kann Druckmedium aus dem Speicher 45 über die Leitung 51 zum Ringraum 36 des Zylinders 33 gelangen, wodurch der Kolben eingeschoben und demzufolge die Klemmschuhe 7 gelöst werden. Aus dem Vollraum 37 des Zylinders 33 dabei verdrängtes Medium strömt über die Leitung 52, das Ventil 53 und die Leitungen 54 und 42 zum Behälter 43. Ist ein zweites Ventil 53 nicht 1 vorhanden, so kann das aus dem Vollraum 37 beim Lösevorgang verdrängte Medium auch unmittelbar ins Freie abgelassen werden.

Bei der dargestellten Ausführung bietet das zweite Steuerventil 53 die Möglichkeit, auch ein Verspannen des Spiders 1 mit einem Rohr R herbeizuführen. Dazu kann von der Einrichtung 61 aus ein Signal gegeben werden, durch das nur das Ventil 53 betätigt wird, während das Ventil 41 in seiner Ruheposition verbleibt.

Anstatt durch Fernsteuerung kann eine Betätigung des Ventils 41 zum Lösen des Spiders 1 auch manuell mittels der Organe 56 und 57 erfolgen. Es besteht weiterhin die Möglichkeit, auch für das Ventil 53 eine manuelle Betätigung mittels eines von der Außenseite des Spiders 1 zugänglichen Organs vorzusehen.

## Patentansprüche

1. Vorrichtung mit einem Spider (Klemmkörper, Handhabungskopf od.dgl.), der am Ende eines Rohres mit Hilfe von Klemmschuhen od.dgl. lösbar festlegbar ist und mit Druckmedium zu speisende Verstellmittel, insbesondere in der Ausbildung als Zylinder-Kolben-Einheit, zum Bewegen der Klemmschuhe aufweist, und mit einer Versorgungs- und Steuereinrichtung, die durch Druckmittelleitungen mit den Verstellmitteln des Spiders in Verbindung steht, dadurch gekennzeichnet, daß am Spider (1) eine steuerbare Betätigungseinrichtung (45, 44, 41, 51, 52) für die Verstellmittel (10) der Klemmschuhe (7) zumindest im Lösesinn derselben vorgesehen ist, die ein Druckmittelsystem mit wenigstens einem Druckmittelspeicher (45) aufweist.

2. Vorrichtung nach Anspruch 1, dadurch gekennzeichnet, daß die Betätigungseinrichtung (45, 44, 41, 51, 52) mittels eines von der Außenseite des Spiders (1) zugänglichen Organs (56) auslös- oder steuerbar ist.

3. Vorrichtung nach einem der Ansprüche 1 und 2, dadurch gekennzeichnet, daß die Betätigungseinrichtung (45, 44, 41, 51, 52) fernsteuerbar ist.

4. Vorrichtung nach Anspruch 3, gekennzeichnet durch ein drahtloses Fernsteuersystem (50, 60,61).

5. Vorrichtung nach den Ansprüchen 3 und 4, gekennzeichnet durch ein akustisches Fernsteuersystem (50, 60, 61).

6. Vorrichtung nach einem der Ansprüche 1 bis 5, dadurch gekennzeichnet, daß die Betätigungseinrichtung (45, 44, 41, 51, 52) ein Steuerventil (41) aufweist, das eine Sperrstellung und wenigstens eine weitere Stellung hat, in der die Verstellmittel (10) im Lösesinn betätigbar sind.

7. Vorrichtung nach Anspruch 6, dadurch gekennzeichnet daß das Ventil (41) sowohl durch ein Organ (56) am Spider (1) als auch durch Fernsteuerung (50, 60, 61) verstellbar ist.

8. Vorrichtung nach einem der Ansprüche 1 bis 7, dadurch gekennzeichnet, daß die Betätigungseinrichtung (45,44,41, 51, 52) ein zweites Steuerventil (53) aufweist, das eine Sperrstellung und wenigstens eine weitere Stellung hat, in der die Verstellmittel (10) im Klemmsinn betätigbar sind.

9. Vorrichtung nach einem der Ansprüche 1 bis 8, dadurch gekennzeichnet, daß in einem Gehäuse, Traggestell (4) od.dgl. des Spiders (1) ein Innenkörper (9) verschiebbar ist und zwischen beiden Teilen wenigstens eine Zylinder-Kolben-Einheit (10) vorgesehen ist, wobei am Innenkörper (9) Betätigungsstücke (16) für die Klemmschuhe (7) angeordnet sind.

## Revendications

1. Dispositif comportant une araignée (organe de serrage, tête de manoeuvre ou analogue), agencée de manière à pouvoir être fixée de façon amovible à l'extrémité d'un tube à l'aide de patins de serrage ou analogues et comprenant des moyens de réglage en position, en particulier sous la forme d'un ensemble piston-cylindre, à alimenter en fluide sous pression et destinés à mouvoir les patins de serrage, et un moyen d'alimentation et de commande relié aux moyens de réglage en position de l'araignée par des canalisations de fluide sous pression, caractérisé en ce que, sur l'araignée (1), il est prévu un mécanisme (45,44,41, 51, 52) conçu pour pouvoir être commandé et destiné à actionner le moyen de régiage en position (10) des patins de serrage (7) au moins dans le sens de la libération de ceux- ci, ledit mécanisme d'actionnement comprenant un circuit à fluide sous pression avec au moins un accumulateur (45) de fluide sous pression.

2. Dispositif selon la revendication 1, caractérisé en ce que le mécanisme d'actionnement (45, 44, 41, 51, 52) est agencé de manière à pouvoir être libéré ou commandé par un organe (56) accessible de l'extérieur de l'araignée (1).

3. Dispositif selon l'une des revendications 1 et 2, caractérisé en ce que le mécanisme d'actionnement (45, 44, 41, 51, 52) est conçu pour être commandé à distance.

4. Dispositif selon la revendication 3, caractérisé par un appareii de commande à distance (50, 60, 61) sans fil.

5. Dispositif selon les revendications 3 et 4, caractérisé par un appareil de commande à distance acoustique (50, 60, 61).

6. Dispositif selon l'une des revendications 1 à 5, caractérisé en ce que le mécanisme d'actionnement (45, 44, 41, 51, 52) comporte un distributeur (41) ayant une position de blocage et au moins une autre position dans laquelle les moyens de réglage en position (10) peuvent être actionnés dans le sens de leur libération.

7. Dispositif selon la revendication 6, caractérisé en ce que le distributeur (41) est réglable en position aussi bien par un organe (56) prévu sur l'araignée (1) que par une commande à distance (50, 60, 61

8. Dispositif selon l'une des revendications 1 à 7, caractérisé en ce que le mécanisme d'actionnement (45, 44, 41, 51, 52) comporte un deuxième distributeur (53) ayant une position de blocage et au moins une autre position dans laquelle les moyens de régiage en position (10) peuvent être actionnés dans le sens de leur serrage.

9. Dispositif selon l'une des revendications 1 à 8, caractérisé en ce qu'un organe interne (9) est conçu pour coulisser dans un boîtier, châssis porteur (4) ou analogue de l'araignée (1) et au moins un ensemble piston-cylindre (10) est prévu entre ce châssis et cet organe, des pièces (16) d'actionnement des patins de serrage (7) étant disposées sur l'organe interne (9).

## Claims

1. Apparatus having a spider (clamping element, handling head or the like), which may be detachably fastened on the end of a pipe with the aid of clamping shoes or the like and has pressure medium supplied adjusting means. in particular in the form of a cylinder/piston unit, for moving the clamping shoes, and having a supply and control device which is connected by pressure medium lines to the adjusting means of the spider, characterised in that there is provided on the spider (1) a controllable actuating device (45, 44, 41, 51, 52) for the adjusting means (1) of the clamping shoes (7) at least in the direction of release thereof, said actuating device having a pressure medium system with at least one pressure medium reservoir (45).

2. Apparatus according to claim 1, characterised in that the actuating device (45, 44, 41, 51, 52) is trippable or controllable by means of a mechanism (56) which is accessible from outside of the spider (1).

3. Apparatus according to one of claims 1 and 2, characterised in that the actuating device (45, 44, 41, 51, 52) is remotely controllable.

4. Apparatus according to claim 3, characterised by a wireless remote control system (50, 60, 61

5. Apparatus according to claims 3 and 4, characterised by an acoustic remote control system (50, 60, 61

6. Apparatus according to one of claims 1 to 5, characterised in that the actuating device (45, 44, 41, 51, 52) has a control valve (41) with a locking setting and at least one further setting in which the adjusting means (10) are actuable in the direction of release.

7. Apparatus according to claim 6, characterised in that the valve (41) is adjustable both by means of a mechanism (56) on the spider (1) as well as by remote control (50, 60, 61).

8. Apparatus according to one of claims 1 to 7, characterised in that the actuating device (45, 44, 41, 51, 52) has a second control valve (53) with a locking setting and at least one further setting in which the adjusting means (10) are actuable in the direction of clamping.

9. Apparatus according to one of claims 1 to 8, characterised in that an internal element (9) is displaceable in a housing, supporting frame (4) or the like of the spider (1) and at least one cylinder/ piston unit (10) is provided between both parts, actuating elements (16) for the clamping shoes (7) being disposed on the internal element (9).
